# EUROPÄISCHE PATENTSCHRIFT

(11) **EP 0 799 654 B1**
(45) Veröffentlichungstag und Bekanntmachung des Hinweises auf die Patenterteilung: **24.10.2001**
(21) Anmeldenummer: 96810204.6
(22) Anmeldetag: 02.04.1996
(51) Int. Cl.: B21B 1/22, F21S 11/00

(54) **Walzprodukt aus Metall als lichtlenkende Struktur**
Rolled metal product as light deflecting structure
Produit métallique laminé comme structure déflecteur de lumière

(43) Veröffentlichungstag der Anmeldung: 08.10.1997
(73) Patentinhaber: Alusuisse Technology & Management AG, 8212 Neuhausen am Rheinfall (CH)
(72) Erfinder: Bartenbach, Christian, 6071 Rinn (AT); Fuchs, Roman, CH-8200 Schaffhausen (CH); Fuhrmann, Ingo, D-78467 Konstanz (DE); Maier, Jörg, D-78234 Engen (DE)

(56) Entgegenhaltungen:
- EP-A- 0 385 970
- EP-A- 0 399 677
- DE-A- 4 215 968
- DE-A- 4 442 870
- DE-C- 44 721
- FR-A- 2 134 127
- PATENT ABSTRACTS OF JAPAN vol. 007, no. 042 (P-177), 19.Februar 1983 & JP-A-57 192940 (NITSUKOU ENGINEERING KK), 27.November 1982,

## Beschreibung

Vorliegende Erfindung betrifft Wand- und deckenparallele oder in beliebigen Winkeln zu Wänden und Decken angeordnete Plattenelemente und Elemente in der Lichttechnik, in Form eines Walzproduktes, nämlich eines Bandes oder einer Folie aus Metall, mit wenigstens einer strukturierten Oberfläche als lichtlenkende Struktur, wobei die strukturierte Oberfläche ein Rippenmuster mit einer Höhe h aufweist und das Rippenmuster einen zahnförmigen Querschnitt aufweist, wobei der zahnförmige Querschnitt eine periodische Struktur in Form einer Aneinanderreihung von Dreiecken darstellt und die Basen dieser Dreiecke aneinander gereiht sind und der eine Schenkel jeden Dreieckes in einem Winkel α und der andere Schenkel in einem Winkel β von der Basis abragen und die Basis jeden Dreieckes eine Länge ℓ aufweist, sowie ein Verfahren zu dessen Herstellung und dessen Verwendung.

Aus der DE-OS 44 42 870 sind Jalousien mit einer treppenförmigen Stufung bekannt. Die Breite der Jalousien, die für den Verglasungsbereich von Wänden und Dächern beschrieben werden, kann von 15 bis 25 mm betragen.

Es ist bekannt aus der DE-OS 42 15 968 lichtlenkende Decken, z.B. Metallelemente, die mit einer Struktur versehen sind, für eine gezielte lichtumlenkende Wirkung anzuwenden. Die Struktur der lichtlenkenden Decke kann beispielsweise linear in Form von Rillen sein und die Strukturgrösse soll vorzugsweise 1 bis 50 mm betragen. Derartige Strukturen herzustellen bedarf eines hohen Aufwandes, insbesondere da die lichtleitend wirksamen Flanken der Rillen einen möglichst grossen Flächenanteil einnehmen sollen und die Kanten zwischen den Flanken einen möglichst kleinen Flächenanteil einnehmen sollen. Durch industrielle und insbesondere rationelle Fertigungsverfahren konnten solche Strukturen bis anhin nicht gefertigt werden.

Aufgabe vorliegender Erfindung ist es deshalb, lichtlenkende Strukturen vorzuschlagen, die leicht, preiswert und in industrieller Fertigungsweise, d.h. auch in Serienfertigung, herstellbar sind. Dabei sollen Fertigungsweisen vermieden werden, bei denen ein grosser Materialverbrauch und Werkzeugverschleiss durch spanabhebende Verfahren zur Erzeugung der strukturierten Oberfläche als lichtlenkende Struktur zur Anwendung gelangen.

Erfindungsgemäss lauft das Rippenmuster in Walzrichtung und α ist ein Winkel von 5 bis 60° und β ein Winkel von 10 bis 90° ist und die Länge *ℓ* 0,01 mm bis 10 mm beträgt, die Hohe h des Rippenmusters 0,1 bis 2 mm ist und die Beruhrungsstelle der beiden Schenkel eines Dreieckes als Kante mit einem Radius r₁ geformt ist, wobei r₁ kleiner ist als ℓ/10 und insbesondere 0 mm ist oder gegen 0 mm strebt.

Die aneinandergereihten Basen der Dreiecke bilden vorzugsweise eine Gerade, können aber auch auf einer gekrümmten Linie liegen.

Ebenfalls bevorzugt sind Walzprodukte vorgenannter Art, wobei an der Berührungsstelle der Schenkel zweier aneinanderliegender Dreiecke eine Kante mit einem Radius r₂ von 0 mm oder eine konkav gerundete Berührungsstelle mit einem Radius r₂ geformt ist, wobei r₂ beispielsweise kleiner als ℓ/2, zweckmässig kleiner als ℓ/3, bevorzugt kleiner als ℓ/4 und besonders bevorzugt kleiner als ℓ/6 ist.

Von Bedeutung für vorliegende Erfindung ist die Rauhigkeit Rₐ der Flanken der strukturierten Oberfläche, wobei vorteilhaft das Rippenmuster oder wenigstens die Teile des Rippenmusters, welche bei der Lichtlenkung mit Licht beaufschlagt werden, eine Rauhigkeit Rₐ von 0 bis 1 µm, zweckmässig von kleiner als 0,1 µm, vorzugsweise kleiner als 0,05 µm und insbesondere kleiner als 0,02 µm aufweist

Besonders bevorzugt wird eine strukturierte Oberfläche, in welcher der Winkel α einen Winkel von 5 bis 60° und zweckmässig von 10 bis 50° darstellt.

Besonders bevorzugt wird eine strukturierte Oberfläche, in welcher der Winkel β einen Winkel von 10 bis 90°, zweckmässig von 15 bis 90° und vorteilhaft von 30 bis 90° darstellt.

Zweckmässig ist eine strukturierte Oberfläche, in welcher die Höhe h des Rippenmusters 5 mm oder kleiner ist, bevorzugt ist die Höhe h 0,1 bis 2 mm.

Erfindungsgemäss kann die strukturierte Oberfläche des Walzproduktes Teil eines Balkens, Bleches, Bandes oder einer Tafel oder Folie sein, wobei die Balken, Bleche, Bänder, Tafeln oder Folien aus Metallen und dabei vorzugsweise aus Aluminium oder Aluminiumlegierungen bestehen können oder Aluminium oder Aluminiumlegierungen enthalten können oder die Metalle Glänzwerkstoffe aus Aluminium und dessen Legierungen darstellen können. Insbesondere kann Aluminium oder eine Aluminiumlegierung angewendet werden, deren Aluminiumbasismetall einer Reinheit von mehr als 98,3 Gew.-% entspricht.

Besonders günstig sind Walzprodukte nach vorliegender Erfindung, deren strukturierte Oberfläche eine geglänzte oder anodisierte oder geglänzte und anodisierte strukturierte Oberflächenschicht aufweist.

Günstig ist eine strukturierte Oberfläche, die eine oder mehrere aus dem Vakuum abgeschiedene Schichten aus Metallen, Halbmetallen oder deren Oxide, Nitride oder Fluoride oder Gemische davon, als darüberliegende Schichten, enthält.

Ebenfalls günstig ist eine strukturierte Oberfläche, die eine geglänzte oder anodisierte oder geglänzte und anodisierte strukturierte Oberflächenschicht aufweist und auf dieser Oberflächenschicht eine oder mehrere aus dem Vakuum abgeschiedene Schichten aus Metallen, Halbmetallen oder deren Oxiden, Nitriden oder Fluoriden oder Gemischen davon, als weitere darüberliegende Schichten, ansgeordnet sind.

Auf der strukturierten Oberfläche oder auf einer Oberflächenschicht kann auch wenigstens eine transparente Kratz- und Korrosionsschutzschicht angeordnet sein.

Auch können auf der strukturierten Oberfläche eine Unterzugsschicht und eine oder mehrere aus dem Vakuum abgeschiedene Schichten aus Metallen, Halbmetallen oder deren Oxide, Nitride oder Fluoride oder Gemische davon, als darüberliegende Schichten, angeordnet sein.

Auf der strukturierten Oberflächenschicht kann auch eine Überzugsschicht, die nach dem Plasmapolymerisationsverfahren aufgebracht ist, angeordnet sein.

Auf der strukturierten Oberfläche kann auch eine Unterzugsschicht und eine oder mehrere aus dem Vakuum abgeschiedene Schichten aus Metallen, Halbmetallen oder deren Oxide, Nitride oder Fluoride oder Gemische davon, als darüberliegende Schichten, ausgeordnet sein, und darüberliegend kann eine Überzugsschicht die nach dem Plasmapolymerisationsverfahren aufgebracht ist, angeordnet sein.

Die auf der strukturierten Oberfläche angeordneten Unterzugsschichten können nach dem Plasmapolymerisationsverfahren aufgebracht sein.

Die Oberflächen von Blechen, Bändern oder Folien können elektrolytisch oder chemisch geglänzt sein. Ist die Oberfläche der Bleche, Bänder oder Folien anodisiert, so kann dies durch verschiedene Elektrolyte, wie saure Elektrolyte aus der Reihe der Schwefelsäure-, Phosphorsäure-, Zitronensäure-, Weinsäure-, Chromsäureelektrolyte und Kombinationen daraus, mit einem Gleich- oder Wechselstromverfahren usw. erfolgen. Es ist Stückanodisieren, wie auch Bandanodisieren möglich.

Beispiele von einer Schicht oder von Schichtsystemen aus mehreren Schichten, die aus dem Vakuum auf der strukturierten Oberfläche oder einer bereits darauf abgeschiedenen Oberflächenschicht (Unterzugsschicht) abgeschieden sind, können beispielsweise sein:
- Fallweise wenigstens einer Haftschicht (Schicht A), wie z.B. eine Keramikschicht. Solche Schichten können beispielsweise Verbindungen der Formeln SiOₓ, wobei x eine Zahl von 1 bis 2 ist, oder Al_{y}O_{z}, wobei y/z eine Zahl von 0,2 bis 1,5 darstellt, enthalten oder daraus bestehen. Bevorzugt ist eine Haftschicht enthaltend SiOₓ, wobei x obige Bedeutung hat.
- Eine Lichtreflexionsschicht (Schicht B), z.B. eine metallische Schicht enthaltend oder bestehend aus z.B. Al, Ag, Au, Cu, Cr oder Legierungen, beispielsweise enthaltend wenigstens eines der genannten Elemente.
- Fallweise eine transparente Schutzschicht (Schicht C), z.B. bestehend aus oder enthaltend Oxide, Nitride, Fluoride, usw. von Alkali-, z.B. Li, Na, K, Erdalkali-, z.B. Mg, Ca, Sr, Ba, und/oder Übergangsmetallen, wie z.B. Sc, Ti, V, Cr, Mn, Fe, Co, Ni, Y, Zr, Nb, Mo, Te, Ru, Rh, Pd, Hf, Ta, W, Re, Os, Ir, Pt und/oder Lanthanoiden wie z.B. La, Ce, Pr, Nd, Pm, Dy, Yb oder Lu, usw. Beispiele sind Schichten enthaltend oder bestehend aus PrTi-Oxid und MgF₂ usw. Ferner können statt nur der Schicht C zwei oder mehrere transparente Schichten (Schichten C, D, ...) mit unterschiedlichen Brechungsindices zur Erhöhung des Reflexionsgrades als Folge partieller Lichtreflexion an der Phasengrenze der Schicht C und Schicht D, resp. weiterer Schichten, vorgesehen werden.

Im Falle von mehreren dielektrischen und transparenten Schichten werden die Schichtdicken vorteilhaft derart gewählt, dass das eintreffende Licht an den Phasengrenzen konstruktive Interferenz erfährt (λ/4-Schichten).

Die genannten, aus dem Vakuum abgeschiedenen Schichten weisen beispielsweise Dicken von 5 bis 500 nm (Nanometer) für jede einzelne Schicht und die einzelnen Schichten sind vorzugsweise 5 bis 100 nm dick.

Zweckmässig ist eine Schicht B. Bevorzugt ist ein Schichtsystem enthaltend eine Schicht B und eine Schicht C oder ein Schichtsystem enthaltend eine Schicht B, eine Schicht C und eine Schicht D.

Die Schichten können beispielsweise durch Gas- oder Dampfphasenabscheidung im Vakuum (physical vapour deposition, PVD), durch thermische Verdampfung, durch Elektronenstrahlverdampfung, mit und ohne Ionenunterstützung, durch Sputtern, insbesondere durch Magnetronsputtering, oder durch chemische Gasphasenabscheidung (chemical vapour deposition, CVD), mit und ohne Plasmaunterstützung, auf der erfindungsgemässen Oberfläche oder einer bereits aufgebrachten Schicht abgeschieden werden.

Die Schicht oder das Schichtsystem kann in einer Prozessfolge auf die Oberfläche gebracht werden, welche die Schritte der Entfettung und Reinigung der Oberfläche, das Einschleusen des die Oberfläche enthaltenden Gegenstandes in eine Vakuumanlage, das Reinigen beispielsweise durch Sputtern, durch Entladung (glow discharge) etc., gegebenenfalls in erster Stufe die Abscheidung der Haftschicht (Schicht A), in zweiter Stufe die Abscheidung wenigstens einer lichtreflektierenden Schicht, z.B. metallischen Schicht (Schicht B), gegebenenfalls in dritter resp. zweiter und gegebenenfalls vierter resp. dritter Stufe und in weiteren Stufen die Abscheidung wenigstens einer transparenten Schicht (Schicht C, gegebenenfalls Schicht D und weitere) und des Ausschleusens des beschichteten Gegenstandes aus dem Vakuum enthält.

Als Unterzugsschichten oder als Überzugsschichten können beispielsweise organische Lackschichten, PVD- oder CVD-Schichten einer Dicke von beispielsweise 0,5 µm und grösser oder mit einem Plasmapolymerisationsverfahren aufgebrachte Schichten zur Anwendung gelangen oder es können Metalloxid und/oder Metallfluorid- bzw. Metallsulfidschichten zur Anwendung gelangen.

Als transparente Kratz- und Korrosionsschutzschichten können beispielsweise organische Lacke oder nach einem Plasmapolymerisationsverfahren aufgebrachte Schichten angewendet werden.

Vorliegende Erfindung betrifft auch ein Verfahren zur Herstellung eines Walzproduktes aus Metall mit wenigstens einer strukturierten Oberfläche, wobei ein metallischer Körper, wie beispielsweise ein Walzbarren, plattierte Bleche, Bänder oder Folien in einem oder in der Regel in mehreren Walzstichen zwischen wenigstens zwei Walzen zum Walzprodukt geformt wird.

Das Verfahren nach vorliegender Erfindung wird derart ausgeführt, dass wenigstens eine Walze ein Prägemuster aufweist, und das Prägemuster wenigstens eine Oberfläche des Walzproduktes derart strukturiert, dass sich ein in Walzrichtung über die ganze Walzlänge erstreckendes Rippenmuster bildet, wobei das Rippenmuster einen zahnförmigen Querschnitt aufweist, wobei der zahnförmige Querschnitt eine periodische Struktur in Form einer Aneinanderreihung von Dreiecken darstellt und die Basen dieser Dreiecke aneinander gereiht sind und der eine Schenkel jeden Dreieckes in einem Winkel α und der andere Schenkel jeden Dreieckes in einem Winkel β von der Basis abragen und die Basis jeden Dreieckes eine Länge ℓ aufweist und α ein Winkel 5 bis 60° und β ein Winkel von 10 bis 90° ist und die Länge ℓ eine Länge von 0,01 mm bis 10 mm beträgt und die Hohe des Rippenmusters 0,1 bis 2 mm ist und die beiden Schenkel eines Dreieckes als Kante mit einem Radius r₁ geformt werden, wobei r₁ kleiner als ℓ/10 und insbesondere 0 mm ist oder gegen 0 mm strebt.

Zweckmässig ist ein Verfahren zur Herstellung eines Walzproduktes aus Metall mit wenigstens einer strukturierten Oberfläche, wobei ein metallischer Körper in einem oder mehreren Walzstichen zwischen wenigstens zwei Walzen zum Walzprodukt geformt wird
- und dabei die strukturierte Oberfläche aus einem metallischen Körper mit einer geglänzten oder anodisierten oder geglänzten und anodisierten Oberfläche geformt ist,
- oder auf die strukturierte Oberfläche eine oder mehrere aus dem Vakuum abgeschiedene Schichten aus Metallen, Halbmetallen oder deren Oxide, Nitride, Sulfide oder Fluoride oder Gemische davon, als darüberliegende Schichten aufgebracht werden,
- oder die strukturierte Oberfläche aus einem metallischen Körper mit einer geglänzten oder anodisierten oder geglänzten und anodisierten Oberfläche geformt ist und auf dieser Oberfläche eine oder mehrere aus dem Vakuum abgeschiedene Schichten aus Metallen, Halbmetallen oder deren Oxiden, Nitriden, Sulfide oder Fluoriden oder Gemischen davon als weitere darüberliegende Schichten aufgebracht werden,
- oder auf der strukturierten Oberfläche oder auf einer Oberflächenschicht wenigstens eine transparente Kratz- und Korrosionsschutzschicht angebracht wird,
- oder auf der strukturierten Oberflächenschicht eine Unterzugsschicht und eine oder mehrere aus dem Vakuum abgeschiedene Schichten aus Metallen, Halbmetallen oder deren Oxide, Nitride, Sulfide oder Fluoride oder Gemische davon als darüberliegende Schichten angebracht werden,
- oder auf der strukturierten Oberfläche eine Überzugsschicht angebracht wird,
- oder auf der strukturierten Oberfläche eine Unterzugsschicht und eine oder mehrere aus dem Vakuum abgeschiedene Schichten aus Metallen, Halbmetallen oder deren Oxide, Nitride, Sulfide oder Fluoride oder Gemische davon als darüberliegende Schichten aufgebracht werden und darauf eine Überzugsschicht aufgebracht wird.

Die Walzoperation wird beispielsweise derart ausgeführt, dass ein Rohling gegebener Dicke in einem oder mehreren Durchläufen oder Stichen auf die gewünschte Dicke zwischen einem Walzenpaar oder mehreren Walzen oder Walzenpaaren gewalzt wird, wobei die Oberfläche des Walzproduktes vorzugsweise im letzten Walzenstich strukturiert wird. Vor den letzten Walzstichen kann eine Vorprofilierung des Vorwalzbandes derart erfolgen, dass der Materialfluss im darauffolgenden Walzstich begünstigt, bzw. verkleinert, wird.

Die Walze, welche der Oberfläche des Walzproduktes die beschriebene Struktur verleiht, weist entsprechend die gewünschte Struktur in negativer Form auf. Die strukturierte Walze kann aus den an sich bekannten Werkstoffen aufgebaut sein, wie aus Stahl, vergütetem, gehärtetem oder verchromtem Stahl. Die Negativstruktur kann beispielsweise durch spanabhebende Bearbeitung, Schleifen, Drehen, Polieren, durch Giessen, Laser- oder Elektronenstrahl oder Kombinationen daraus, durch Funkenerosion, durch elektrochemische oder chemische Abtragverfahren usw. erzeugt werden. Das erfindungsgemässe Verfahren wird vorzugsweise mit Bändern oder mit Rollenware kontinuierlich ausgeführt. Die Walzprodukte mit den strukturierten Oberflächen können nach dem Anbringen der strukturierten Oberfläche einem Reck- und/oder Richtprozess unterzogen und in Tafeln, als Bleche oder als Abschnitte beliebiger Grösse abgelängt werden oder die Rollenware kann wieder aufgehaspelt oder aufgewickelt werden.

Es ist beispielsweise möglich, Walzprodukte zu erzeugen, die über deren ganze Breite das Rippenmuster aufweisen. Es ist aber auch möglich, Walzprodukte zu erzeugen, die das Rippenmuster nur auf Teilbereichen ihrer Breite aufweisen. Das Rippenmuster kann beispielsweise in Randberichen oder streifenförmig im Rippenmuster weggelassen werden. Solche Varianten lassen sich beispielsweise auf einfache Weise durch entsprechend strukturierte Walzen erzeugen.

Um die feinen Spitzen des Rippenmusters bei weichem Metall zu entlasten, können die Tafeln, Bleche oder Balken mit einer dazwischenliegenden elastischen oder plastisch verformbaren Folie geschützt werden. Bei Rollenware wird die Folie bevorzugt schon beim Aufhaspeln in den letzten Walzstich eingelegt.

Vorliegende Walzprodukte können als Lichtlenkelemente in der Lichttechnik, wie für Leuchten, Sekundärleuchten, Tageslichtumlenkung usw. verwendet werden. Neben der Umlenkung von sichtbarem Licht gelingt auch die Umlenkung von elektromagnetischen Strahlen im Bereich des UV's, des IR's und der Mikrowellen.

Die Walzprodukte können beispielsweise in die gewünschten Dimensionen gebracht werden und als wand- und insbesondere deckenparallele Plattenelemente in Räumen verbaut werden. Solche Plattenelemente weisen eine gezielte lichtumlenkende Wirkung auf. Andere Anwendungen, beispielsweise im Bereich des Lichteinfalles in einen Raum, wie z.B. auf Lamellen, Tür- oder Fensterrahmen usw. ist ebenfalls möglich. Entsprechend dem Lichteinfall und der Raumgestaltung können die Plattenelemente auch in beliebigen Winkeln zu den Wänden und Decken angeordnet werden.

Die nachfolgenden Figuren 1 und 2 erläutern die Erfindung beispielhaft näher.

Die Figur 1 zeigt modellhaft einen Raum, der durch Lichteinfall beaufschlagt wird und die Lichtverteilung in diesem Raum unter Anwendung von lichtlenkenden Strukturen nach vorliegender Erfindung.

Die Figur 2 zeigt das Walzprodukt in einem Schnitt. Der Schnitt wurde rechtwinklig zur Walzrichtung gelegt.

In Figur 1 wird ein beliebiger Raum 10 mit einer Fensterfläche 11 durch die Lichteinstrahlung 12 erhellt. Die Lichteinstrahlung 12 fällt auf ein erfindungsgemässes Lichtlenkelement 16, das durch eine Tragvorrichtung 17 an der Raumdecke befestigt ist. Die Lichteinstrahlung 12 wird an den Zähnen 19 umgelenkt und die umgelenkte Lichteinstrahlung 13,15 in den Raum, beispielsweise auf eine Arbeitsfläche 14 gestrahlt.

Die Figur 2 zeigt einen Ausschnitt aus einem Lichtlenkelement 16. Eine Basis 18 einer Dicke d trägt ein Rippenmuster mit einem zahnförmigen Querschnitt, der eine Aneinanderreihung von Dreiecken 19 ist. Die Dreiecke 19 weisen eine Basis 20 der Länge ℓ auf. Von der Basis 20 ragen in einem Winkel α der eine Schenkel 21 und in einem Winkel β der andere Schenkel 22 ab. Die Höhe h ergibt sich aus den Masszahlen für ℓ, α und β. Die Radien r₁ und r₂ streben vorteilhaft gegen den Wert 0 mm oder betragen bevorzugt 0 mm. Die Lichteinstrahlung 12 wird auf der Schenkelfläche umgelenkt und fällt als umgelenkte Lichteinstrahlung 13 beispielsweise von einer Decke auf eine Arbeitsfläche oder einen Fussboden.

## Patentansprüche

1. Wand- und deckenparallele oder in beliebigen Winkeln zu Wänden und Decken angeordnete Plattenelemente (16) und Elemente in der Lichttechnik, in Form eines Walzproduktes, nämlich eines Bandes oder einer Folie aus Metall, mit wenigstens einer strukturierten Oberfläche als lichtlenkende Struktur, wobei die strukturierte Oberfläche ein Rippenmuster mit einer Höhe h aufweist und das Rippenmuster einen zahnförmigen Querschnitt aufweist, wobei der zahnförmige Querschnitt eine periodische Struktur in Form einer Aneinanderreihung von Dreiecken (19) darstellt und die Basen (20) dieser Dreiecke aneinander gereiht sind und der eine Schenkel (21) jeden Dreieckes in einem Winkel α und der andere Schenkel (22) in einem Winkel β von der Basis (20) abragen und die Basis (20) jeden Dreieckes (19) eine Länge ℓ aufweist,
**dadurch gekennzeichnet, dass**
das Rippenmuster in Walzrichtung läuft und α ein Winkel von 5 bis 60° und β ein Winkel von 10 bis 90° ist und die Länge ℓ 0,01 mm bis 10 mm beträgt, die Höhe h des Rippenmusters 0,1 bis 2 mm ist und die Berührungsstelle der beiden Schenkel (21, 22) eines Dreieckes (19) als Kante mit einem Radius r₁ geformt ist, wobei r₁ kleiner als ℓ /10 und insbesondere 0 mm ist oder gegen 0 mm strebt.

2. Elemente in Form eines Walzproduktes nach Anspruch 1,
**dadurch gekennzeichnet, dass**
an der Berührungsstelle der Schenkel (22, 21) zweier aneinanderliegender Dreiecke (19) eine Kante mit einem Radius r₂ von 0 mm oder eine konkav gerundete Berührungsstelle mit einem Radius r₂ geformt ist, wobei r₂ kleiner als ℓ/2, zweckmässig kleiner als ℓ/3, bevorzugt kleiner als ℓ/4 und besonders bevorzugt kleiner als ℓ/6 ist.

3. Elemente in Form eines Walzproduktes nach Anspruch 1,
**dadurch gekennzeichnet, dass**
das Rippenmuster oder wenigstens die Teile des Rippenmusters, welche bei der Lichtlenkung mit Licht beaufschlagt werden, eine Rauhigkeit Rₐ von 0 bis 1 µm, zweckmässig von kleiner als 0,1 µm, vorzugsweise kleiner als 0,05 µm und insbesondere kleiner als 0,02 µm aufweist.

4. Elemente in Form eines Walzproduktes nach Anspruch 1,
**dadurch gekennzeichnet, dass**
der Winkel α einen Winkel von 10 bis 50° darstellt.

5. Elemente in Form eines Walzproduktes nach Anspruch 1,
**dadurch gekennzeichnet, dass**
der Winkel β einen Winkel von 15 bis 90° und zweckmässig von 30 bis 90° darstellt.

6. Elemente in Form eines Walzproduktes nach Anspruch 1,
**dadurch gekennzeichnet, dass**
die strukturierte Oberfläche eine geglänzte oder anodisierte oder geglänzte und anodisierte strukturierte Oberflächenschicht aufweist.

7. Elemente in Form eines Walzproduktes nach Anspruch 1,
**dadurch gekennzeichnet, dass**
die strukturierte Oberfläche eine oder mehrere aus dem Vakuum abgeschiedene Schichten aus Metallen, Halbmetallen oder deren Oxide, Nitride oder Fluoride oder Gemische davon als darüberliegende Schichten aufweist.

8. Elemente in Form eines Walzproduktes nach Anspruch 1,
**dadurch gekennzeichnet, dass**
die strukturierte Oberfläche eine geglänzte oder anodisierte oder geglänzte und anodisierte strukturierte Oberflächenschicht aufweist und auf dieser Oberflächenschicht eine oder mehrere aus dem Vakuum abgeschiedene Schichten aus Metallen, Halbmetallen oder deren Oxiden, Nitriden, Sulfide oder Fluoride oder Gemischen davon als weitere darüberliegende Schichten angeordnet sind.

9. Elemente in Form eines Walzproduktes nach Anspruch 1,
**dadurch gekennzeichnet, dass**
auf der strukturierten Oberfläche oder auf einer Oberflächenschicht wenigstens eine transparente Kratz- und Korrosionsschutzschicht angeordnet ist.

10. Elemente in Form eines Walzproduktes nach Anspruch 1,
**dadurch gekennzeichnet, dass**
auf der strukturierten Oberfläche eine Unterzugsschicht und eine oder mehrere aus dem Vakuum abgeschiedene Schichten aus Metallen, Halbmetallen oder deren Oxide, Nitride, Sulfide oder Fluoride oder Gemische davon als darüberliegende Schichten angeordnet sind.

11. Elemente in Form eines Walzproduktes nach Anspruch 1,
**dadurch gekennzeichnet, dass**
auf der strukturierten Oberfläche eine Überzugsschicht angeordnet ist.

12. Elemente in Form eines Walzproduktes nach Anspruch 1,
**dadurch gekennzeichnet, dass**
auf der strukturierten Oberfläche eine Unterzugsschicht und eine oder mehrere aus dem Vakuum abgeschiedene Schichten aus Metallen, Halbmetallen oder deren Oxide, Nitride, Sulfide oder Fluoride oder Gemische davon, als darüberliegende Schichten, angeordnet sind und darauf eine Überzugsschicht angeordnet ist.

13. Elemente in Form eines Walzproduktes nach Anspruch 1,
**dadurch gekennzeichnet, dass**
das Walzprodukt aus Aluminium oder dessen Legierungen besteht oder Aluminium oder dessen Legierungen enthält, wobei das Aluminiumbasismetall einer Reinheit von 98,3 Gew.-% oder grösser entspricht.

14. Verfahren zur Herstellung von Plattenelementen für die wand- und deckenparallele Anordnung oder eine Anordnung in beliebigen Winkeln zu Wänden und Decken und als Lichtlenkelemente (16) für die Lichttechnik, in Form eines Walzproduktes, nämlich eines Bandes oder einer Folie aus Metall, mit wenigstens einer strukturierten Oberfläche als lichtlenkende Struktur, wobei die strukturierte Oberfläche ein Rippenmuster mit einer Höhe h aufweist und das Rippenmuster einen zahnförmigen Querschnitt aufweist, wobei der zahnförmige Querschnitt eine periodische Struktur in Form einer Aneinanderreihung von Dreiecken (19) darstellt und die Basen (20) dieser Dreiecke aneinander gereiht sind und der eine Schenkel (21) jeden Dreieckes in einem Winkel α und der andere Schenkel (22) in einem Winkel β von der Basis (20) abragen und die Basis (20) jeden Dreieckes (19) eine Länge ℓ aufweist, wobei ein metallischer Körper aus Aluminium oder einer Aluminiumlegierung in einem oder mehreren Walzstichen zwischen wenigstens zwei Walzen zum Walzprodukt geformt wird,
**dadurch gekennzeichnet, dass**
wenigstens eine Walze ein Prägemuster aufweist, und das Prägemuster wenigstens eine Oberfläche des Walzproduktes derart strukturiert, dass sich ein in Walzrichtung über die ganze Walzlänge erstreckendes Rippenmuster bildet, wobei das Rippenmuster einen zahnförmigen Querschnitt aufweist, und α ein Winkel 5 bis 60 ° und β ein Winkel von 10 bis 90° ist und die Länge ℓ eine Länge von 0,01 mm bis 10 mm beträgt und die Höhe h des Rippenmusters 0,1 bis 2 mm ist und die Berührungsstelle der beiden Schenkel (21, 22) eines Dreieckes als Kante mit einem Radius r₁ geformt wird, wobei r₁ kleiner als ℓ/10 und insbesondere 0 mm ist oder gegen 0 mm strebt.

15. Verfahren zur Herstellung von Elementen in Form eines Walzproduktes nach Anspruch 14,
**dadurch gekennzeichnet, dass**
die strukturierte Oberfläche aus einem metallischen Körper mit einer geglänzten oder anodisierten oder geglänzten und anodisierten Oberfläche geformt wird.

16. Verfahren zur Herstellung von Elementen in Form eines Walzproduktes nach Anspruch 14,
**dadurch gekennzeichnet, dass**
auf die strukturierte Oberfläche eine oder mehrere aus dem Vakuum abgeschiedene Schichten aus Metallen, Halbmetallen oder deren Oxide, Nitride, Sulfide oder Fluoride oder Gemische davon, als darüberliegende Schichten aufgebracht werden.

17. Verfahren zur Herstellung von Elementen in Form eines Walzproduktes nach Anspruch 14,
**dadurch gekennzeichnet, dass**
die strukturierte Oberfläche aus einem metallischen Körper mit einer geglänzten oder anodisierten oder geglänzten und anodisierten Oberfläche geformt wird und auf dieser Oberfläche eine oder mehrere aus dem Vakuum abgeschiedene Schichten aus Metallen, Halbmetallen oder deren Oxiden, Nitriden, Sulfide oder Fluoride oder Gemischen davon als weitere darüberliegende Schichten aufgebracht werden.

18. Verfahren zur Herstellung von Elementen in Form eines Walzproduktes nach Anspruch 14,
**dadurch gekennzeichnet, dass**
auf der strukturierten Oberfläche oder auf einer Oberflächenschicht wenigstens eine transparente Kratz- und Korrosionsschutzschicht angebracht wird.

19. Verfahren zur Herstellung von Elementen in Form eines Walzproduktes nach Anspruch 14
**dadurch gekennzeichnet, dass**
auf der strukturierten Oberfläche eine Unterzugsschicht und eine oder mehrere aus dem Vakuum abgeschiedene Schichten aus Metallen, Halbmetallen oder deren Oxide, Nitride, Sulfide oder Fluoride oder Gemische davon als darüberliegende Schichten angebracht werden.

20. Verfahren zur Herstellung von Elementen in Form eines Walzproduktes nach Anspruch 14
**dadurch gekennzeichnet, dass**
auf der strukturierten Oberfläche eine Überzugsschicht angebracht wird,

21. Verfahren zur Herstellung von Elementen in Form eines Walzproduktes nach Anspruch 14
**dadurch gekennzeichnet, dass**
auf der strukturierten Oberfläche eine Unterzugsschicht und eine oder mehrere aus dem Vakuum abgeschiedene Schichten aus Metallen, Halbmetallen oder deren Oxide, Nitride, Sulfide oder Fluoride oder Gemische davon als darüberliegende Schichten angebracht werden, und darauf eine Überzugsschicht aufgebracht werden.

22. Verfahren zur Herstellung von Elementen in Form eines Walzproduktes nach Anspruch 14,
**dadurch gekennzeichnet, dass**
die Oberfläche des Walzproduktes im letzten Walzstich strukturiert wird.

23. Verfahren zur Herstellung von Elementen in Form eines Walzproduktes nach Anspruch 14,
**dadurch gekennzeichnet, dass**
das Rippenmuster mit einer plastisch verformbaren Folie geschützt wird und bevorzugt die Folie beim Aufhaspeln in den letzten Walzenstich eingelegt wird.

## Claims

1. Panel elements (16) arranged parallel to walls and ceilings or at any angle relative to walls and ceilings and elements in lighting technology in the form of a rolled product, namely a metal strip or foil, with at least one structured surface serving as a light-deflecting structure, the structured surface having a ribbed pattern with a height h and the ribbed pattern having a tooth-shaped cross section, the tooth-shaped cross section representing a periodic structure in the form of triangles (19) arranged in a row, the bases (20) of these triangles being arranged in a row, one side (21) of each triangle projecting at an angle α and the other side (22) projecting at an angle β from the base (20) and the base (20) of each triangle (19) having a length ℓ, **characterised in that** the ribbed pattern extends in the rolling direction, α is an angle of from 5 to 60°, β is an angle of from 10 to 90°, the length ℓ is from 0.01 mm to 10 mm, the height h of the ribbed pattern is from 0.1 to 2 mm and the point of contact of the two sides (21, 22) of a triangle (19) is formed as an edge with a radius r₁, r₁ being less than ℓ/10 and, in particular being 0 mm or tending towards 0 mm.

2. Elements in the form of a rolled product according to claim 1, **characterised in that** an edge with a radius r₂ of 0 mm or a concave point of contact with a radius r₂ is formed at the point of contact of the sides (22, 21) of two adjacent triangles (19), r₂ being less than ℓ/2, advantageously less than ℓ/3, preferably less than ℓ/4 and particularly preferably less than ℓ/6.

3. Elements in the form of a rolled product according to claim 1, **characterised in that** the ribbed pattern or at least the parts of the ribbed pattern to which light is applied upon deflection have a roughness Rₐ of from 0 to 1 µm, advantageously less than 0.1 µm, preferably less than 0.05 µm and, in particular less than 0.02 µm.

4. Elements in the form of a rolled product according to claim 1, **characterised in that** the angle α is an angle of from 10 to 50°.

5. Elements in the form of a rolled product according to claim 1, **characterised in that** the angle β is an angle of from 15 to 90° and advantageously from 30 to 90°.

6. Elements in the form of a rolled product according to claim 1, **characterised in that** the structured surface has a brightened or anodised or brightened and anodised structured surface layer.

7. Elements in the form of a rolled product according to claim 1, **characterised in that** the structured surface has one or more vacuum-deposited layers of metals, semi-metals or oxides, nitrides or fluorides thereof or mixtures thereof as overlying layers.

8. Elements in the form of a rolled product according to claim 1, **characterised in that** the structured surface has a brightened or anodised or brightened and anodised structured surface layer and one or more vacuum-deposited layers of metals, semi-metals or oxides, nitrides, sulphides or fluorides thereof or mixtures thereof is/are arranged on this surface layer as further overlying layers.

9. Elements in the form of a rolled product according to claim 1, **characterised in that** at least one transparent scratch-resistant and anti-corrosive coating is arranged on the structured surface or on a surface layer.

10. Elements in the form of a rolled product according to claim 1, **characterised in that** a bottom layer and one or more vacuum-deposited layers of metals, semi-metals or oxides, nitrides, sulphides or fluorides thereof or mixtures thereof are arranged on the structured surface as overlying layers.

11. Elements in the form of a rolled product according to claim 1, **characterised in that** a top layer is arranged on the structured surface.

12. Elements in the form of a rolled product according to claim 1, **characterised in that** a bottom layer and one or more vacuum-deposited layers of metals, semi-metals or oxides, nitrides, sulphides or fluorides thereof or mixtures thereof are arranged on the structured surface as overlying layers and a top layer is arranged thereon.

13. Elements in the form of a rolled product according to claim 1, **characterised in that** the rolled product consists of aluminium or alloys thereof or contains aluminium or alloys thereof, the aluminium base metal corresponding to a purity of 98.3 % by weight or more.

14. Process for the production of panel elements to be arranged parallel to walls and ceilings or to be arranged at any angle relative to walls and ceilings and serving as light-deflecting elements (16) for lighting technology in the form of a rolled product, namely a metal strip or foil, with at least one structured surface serving as a light-deflecting structure, the structured surface having a ribbed pattern with a height h and the ribbed pattern having a tooth-shaped cross section, the tooth-shaped cross section representing a periodic structure in the form of triangles (19) arranged in a row, the bases (20) of these triangles being arranged in a row, one side (21) of each triangle projecting at an angle α and the other side (22) projecting at an angle β from the base (20) and the base (20) of each triangle (19) having a length ℓ, a metal body of aluminium or an aluminium alloy being formed into the rolled product between at least two rolls in one or more roll passes, **characterised in that** at least one roll has an embossing pattern and the embossing pattern structures at least one surface of the rolled product so as to form a ribbed pattern extending over the entire length of the roll in the rolling direction, the ribbed pattern having a tooth-shaped cross section, α being an angle of from 5 to 60°, β being an angle of from 10 to 90°, the length ℓ being a length of from 0.01 mm to 10 mm, the height h of the ribbed pattern being from 0.1 to 2 mm and the point of contact of the two sides (21, 22) of a triangle (19) being formed as an edge with a radius r₁, r₁ being less than ℓ/10 and, in particular being 0 mm or tending towards 0 mm.

15. Process for the production of elements in the form of a rolled product according to claim 14, **characterised in that** the structured surface is formed from a metal body with a brightened or anodised or brightened and anodised surface.

16. Process for the production of elements in the form of a rolled product according to claim 14, **characterised in that** one or more vacuum-deposited layers of metals, semi-metals or oxides, nitrides, sulphides or fluorides thereof or mixtures thereof is/are applied to the structured surface as overlying layers.

17. Process for the production of elements in the form of a rolled product according to claim 14, **characterised in that** the structured surface is formed from a metal body with a brightened or anodised or brightened and anodised surface and one or more vacuum-deposited layers of metals, semi-metals or oxides, nitrides, sulphides or fluorides thereof or mixtures thereof is/are applied to this surface as further overlying layers.

18. Process for the production of elements in the form of a rolled product according to claim 14, **characterised in that** at least one transparent scratch-resistant or anti-corrosive coating is applied to the structured surface or to a surface layer.

19. Process for the production of elements in the form of a rolled product according to claim 14, **characterised in that** a bottom layer and one or more vacuum-deposited layers of metals, semi-metals or oxides, nitrides, sulphides or fluorides thereof or mixtures thereof are applied to the structured surface as overlying layers.

20. Process for the production of elements in the form of a rolled product according to claim 14, **characterised in that** a top layer is applied to the structured surface.

21. Process for the production of elements in the form of a rolled product according to claim 14, **characterised in that** a bottom layer and one or more vacuum-deposited layers of metals, semi-metals or oxides, nitrides, sulphides or fluorides thereof or mixtures thereof are applied to the structured surface as overlying layers and a top layer is applied thereto.

22. Process for the production of elements in the form of a rolled product according to claim 14, **characterised in that** the surface of the rolled product is structured in the last roll pass.

23. Process for the production of elements in the form of a rolled product according to claim 14, **characterised in that** the ribbed pattern is protected by a plastically deformable film and the film is preferably inserted into the last roll pass during reeling.

## Revendications

1. Eléments (16) en plaque, disposés parallèlement aux murs ou aux plafonds ou sous des angles quelconques par rapport aux murs et aux plafonds, et éléments en technique d'éclairage, qui présentent la forme d'un produit laminé, à savoir d'un feuillard ou d'une feuille de métal présentant au moins une surface structurée servant de structure de déflection de la lumière, la surface structurée présentant un motif de nervures d'une hauteur h, le motif de nervures présentant une section transversale en forme de dents, la section transversale en forme de dents constituant une structure périodique qui présente la forme d'une succession de triangles (19), les bases (20) de ces triangles étant agencées l'une à la suite de l'autre, et un côté (21) de chaque triangle débordant de la base (20) sous un angle α, et l'autre côté (22) sous un angle β, la base (20) de chaque triangle (19) présentant une longueur *l*,
**caractérisés en ce que**
le motif de nervures s'étend dans la direction du laminage, α est un angle de 5 à 60°, β un angle de 10 à 90° et la longueur *l* est de 0,01 mm à 10 mm, la hauteur h du motif de nervures est de 0,1 à 2 mm et le lieu du contact entre les deux côtés (21, 22) d'un triangle (19) est configuré comme arête d'un rayon r₁, r₁ étant inférieur à *l*/10 et valant en particulier 0 mm ou tendant vers 0 mm.

2. Eléments présentant la forme d'un produit laminé selon la revendication 1, **caractérisés en ce qu'**à l'endroit du contact entre les côtés (22, 21) de deux triangles (19) contigus est formée une arête d'un rayon r₂ de 0 mm ou un lieu de contact en arrondi concave d'un rayon r₂, r₂ étant inférieur à *l*/2, opportunément inférieur à *l*/3, de préférence inférieur à *l*/4 et de manière particulièrement préférable inférieur à *l*/6.

3. Eléments présentant la forme d'un produit laminé selon la revendication 1, **caractérisés en ce que** le motif de nervures ou au moins les parties du motif de nervures qui reçoivent la lumière lors de la déflection de la lumière présentent une rugosité Rₐ de 0 à 1 *µ*m, opportunément inférieure à 0,1 *µ*m, de préférence inférieure à 0,05 *µ*m et en particulier inférieure à 0,02 *µ*m.

4. Eléments présentant la forme d'un produit laminé selon la revendication 1, **caractérisés en ce que** l'angle α est un angle de 10 à 50°.

5. Eléments présentant la forme d'un produit laminé selon la revendication 1, **caractérisés en ce que** l'angle β est un angle de 15 à 90°, et opportunément de 30 à 90°.

6. Eléments présentant la forme d'un produit laminé selon la revendication 1, **caractérisés en ce que** la surface structurée présente une couche de surface structurée brillante ou anodisée ou brillante et anodisée.

7. Eléments présentant la forme d'un produit laminé selon la revendication 1, **caractérisés en ce que** la surface structurée présente comme couches supérieures une ou plusieurs couches déposées sous vide en métaux, en semi-métaux ou en leurs oxydes, nitrures ou fluorures ou en mélanges de ceux-ci.

8. Eléments présentant la forme d'un produit laminé selon la revendication 1, **caractérisés en ce que** la surface structurée présente une couche de surface structurée brillante ou anodisée ou brillante et anodisée, et sur cette couche de surface, une ou plusieurs couches déposées sous vide de métaux, semi-métaux ou leurs oxydes, nitrures, sulfures ou fluorures, ou mélanges de ceux-ci sont disposées comme autres couches supérieures.

9. Eléments présentant la forme d'un produit laminé selon la revendication 1, **caractérisés en ce que** sur la surface structurée ou sur une couche de surface est disposée au moins une couche transparente de protection contre les griffes et la corrosion.

10. Eléments présentant la forme d'un produit laminé selon la revendication 1, **caractérisés en ce que** sur la surface structurée sont disposées une couche de fond et comme couches supérieures une ou plusieurs couches déposées sous vide, en métaux, semi-métaux ou leurs oxydes, nitrures, sulfures ou fluorures, ou mélanges de ceux-ci.

11. Eléments présentant la forme d'un produit laminé selon la revendication 1, **caractérisés en ce qu'**une couche supérieure est disposée sur la surface structurée.

12. Eléments présentant la forme d'un produit laminé selon la revendication 1, **caractérisés en ce que** sur la surface structurée est disposée une couche de fond et, comme couches supérieures, une ou plusieurs couches déposées sous vide, en métaux, semi-métaux ou leurs oxydes, nitrures, sulfures ou fluorures ou mélanges de ceux-ci, et une couche de recouvrement est disposée sur celles-ci.

13. Eléments présentant la forme d'un produit laminé selon la revendication 1, **caractérisés en ce que** le produit laminé est constitué d'aluminium ou de ses alliages, ou contient de l'aluminium ou ses alliages, le métal de base d'aluminium présentant une pureté de 98,3 % en poids ou supérieure.

14. Procédé de fabrication d'éléments en plaque destinés à être agencés parallèlement aux murs ou aux plafonds ou à être agencés sous des angles quelconques par rapport à des murs ou à des plafonds, et comme éléments (16) de déflection de la lumière en technique d'éclairage, qui présentent la forme d'un produit laminé, à savoir d'un feuillard ou d'une feuille de métal présentant au moins une surface structurée servant de structure de déflection de la lumière, la surface structurée présentant un motif de nervures d'une hauteur h, le motif de nervures présentant une section transversale en forme de dents, la section transversale en forme de dents constituant une structure périodique qui présente la forme d'une succession de triangles (19), les bases (20) de ces triangles étant agencées l'une à la suite de l'autre, un côté (21) de chaque triangle débordant de la base (20) sous un angle α et l'autre côté (22) sous un angle β, la base (20) de chaque triangle (19) présentant une longueur *l*, dans lequel un corps métallique en aluminium ou en un alliage d'aluminium étant façonné en un produit laminé en une ou plusieurs passes de laminage entre au moins deux cylindres,
**caractérisé en ce que**
au moins un cylindre présente un motif nervuré, le motif nervuré structurant au moins une surface du produit laminé de telle sorte qu'il se forme un motif de nervures qui s'étend dans la direction du laminage sur toute la longueur de laminage, le motif de nervures présentant une section transversale en forme de dents, α étant un angle de 5 à 60° et β un angle de 10 à 90°, la longueur *l* étant une longueur de 0,01 mm à 10 mm et la hauteur h du motif de nervures valant de 0,1 à 2 mm, et le lieu du contact entre les deux côtés (21, 22) d'un triangle est configuré comme arête de rayon r₁, r₁ étant inférieur à *l*/10 et valant en particulier 0 mm ou tendant vers 0 mm.

15. Procédé de fabrication d'éléments présentant la forme d'un produit laminé, selon la revendication 14, **caractérisé en ce que** la surface structurée est formée à partir d'un corps métallique doté d'une surface brillante ou anodisée ou d'une surface brillante et anodisée.

16. Procédé de fabrication d'éléments présentant la forme d'un produit laminé, selon la revendication 14, **caractérisé en ce que** sur la surface structurée, une ou plusieurs couches déposées sous vide, en métaux, semi-métaux ou leurs oxydes, nitrures, sulfures ou fluorures ou mélanges de ceux-ci, sont appliquées comme couches supérieures.

17. Procédé de fabrication d'éléments présentant la forme d'un produit laminé, selon la revendication 14, **caractérisé en ce que** la surface structurée est façonnée à partir d'un corps métallique présentant une surface brillante ou anodisée ou une surface brillante et anodisée, et sur cette surface, une ou plusieurs couches déposées sous vide, en métaux, semi-métaux ou leurs oxydes, nitrures, sulfures ou fluorures ou mélanges de ceux-ci, sont appliquées comme couches supérieures.

18. Procédé de fabrication d'éléments présentant la forme d'un produit laminé, selon la revendication 14, **caractérisé en ce qu'**au moins une couche transparente de protection contre les griffes et la corrosion est appliquée sur la surface structurée ou sur une couche de surface.

19. Procédé de fabrication d'éléments présentant la forme d'un produit laminé, selon la revendication 14, **caractérisé en ce qu'**une couche de fond et une ou plusieurs couches déposées sous vide, en métaux, semi-métaux ou leurs oxydes, nitrures, sulfures ou fluorures ou mélanges de ceux-ci sont déposées comme couches supérieures sur la surface structurée.

20. Procédé de fabrication d'éléments présentant la forme d'un produit laminé, selon la revendication 14, **caractérisé en ce qu'**une couche de revêtement est appliquée sur la surface structurée.

21. Procédé de fabrication d'éléments présentant la forme d'un produit laminé, selon la revendication 14, **caractérisé en ce qu'**une couche de fond et une ou plusieurs couches déposées sous vide, en métaux, semi-métaux ou leurs oxydes, nitrures, sulfures ou fluorures ou mélanges de ceux-ci sont appliquées sur la surface structurée comme couches supérieures, une couche de revêtement étant appliquée par dessus.

22. Procédé de fabrication d'éléments présentant la forme d'un produit laminé, selon la revendication 14, **caractérisé en ce que** la surface du produit laminé est structurée lors de la dernière passe de laminage.

23. Procédé de fabrication d'éléments présentant la forme d'un produit laminé, selon la revendication 14, **caractérisé en ce que** le motif de nervures est protégé par une feuille plastiquement déformable, et la feuille est insérée de préférence lors du bobinage de la dernière passe de laminage.
